# EUROPÄISCHE PATENTSCHRIFT

(11) **EP 2 366 515 B1**
(45) Veröffentlichungstag und Bekanntmachung des Hinweises auf die Patenterteilung: **16.01.2013**
(21) Anmeldenummer: 11158180.7
(22) Anmeldetag: 15.03.2011
(51) Int. Cl.: B27G 19/02

(54) **Schutzhaube**
Protective cap
Capot protecteur

(30) Priorität: 15.03.2010 DE 202010000380 U
(43) Veröffentlichungstag der Anmeldung: 21.09.2011
(73) Patentinhaber: Otto Martin Maschinenbau GmbH & Co. KG, 87724 Ottobeuren (DE)
(72) Erfinder: Klormann, Andreas, 87724, Ottobeuren (DE); Ruck, Armin, 72124, Pliezhausen (DE)
(74) Vertreter: Ernicke, Hans-Dieter

(56) Entgegenhaltungen:
- EP-A1- 0 014 869
- EP-A2- 0 937 554
- EP-A2- 1 839 828
- WO-A2-2005/105396
- DE-A1- 3 345 335
- US-A- 2 466 325
- US-B1- 6 418 829

## Beschreibung

Die Erfindung betrifft eine Schutzhaube für Sägeblätter mit den Merkmalen im Oberbegriff des Hauptanspruchs.

Bei modernen Sägemaschinen, insbesondere bei Formatkreissägen, lässt sich das rotierende Sägeblatt aus der normalen vertikalen Lage nach beiden Seiten verschwenken. Die EP 1 902 822 A1 zeigt hierfür eine Schutzhaube mit einer vergrößerten, quer zum Sägeblatt gerichteten Weite ihres Innenraums, die sowohl das aufrecht stehende, als auch das geschwenkte Sägeblatt überdecken kann. Wenn das Sägeblatt nach zwei Seiten geschwenkt werden kann, lässt sich die Schutzhaube mittels eines Gelenks entsprechend drehen. Die große Breite der formstarren Schutzhaube ist bei aufrechtem Sägeblatt nicht erforderlich und behindert den Sägevorgang, insbesondere die exakte Führung des Werkstücks beim Sägen.

Aus der Praxis ist es bekannt, unterschiedlich breite Schutzhauben bereit zu halten und diese bei Bedarf je nach Sägejob und Sägeblattstellung zu wechseln. In beiden Fällen haben die Schutzhauben eine starre Form und lassen sich allenfalls drehen oder austauschen.

Es ist Aufgabe der vorliegenden Erfindung, eine bessere Schutztechnik für Sägeblätter aufzuzeigen.

Die Erfindung löst diese Aufgabe mit den Merkmalen im Hauptanspruch.
Die veränderliche Form und verstellbare Innenraumweite der beanspruchten Schutzhaube erlauben eine bedarfsgerechte Anpassung der Schutzhaube an die jeweiligen Sägeerfordernisse. Hierbei kann die quer zum Sägeblatt gesehene Innenraumweite gerade so groß eingestellt werden, wie sie für die jeweilige Sägeblattstellung benötigt wird. Überschussweiten wie bei der EP 1 902 822 A1 und damit einhergehende unnötige Behinderungen der Sägearbeiten und der Werkstückführung können vermieden werden. Auch eine Bevorratung mehrerer unterschiedlich großer, kompletter Schutzhauben für deren bedarfsgerechten Austausch ist nicht erforderlich.

Die beanspruchte Schutzhaube hat den Vorteil, dass sie wesentlich flexibler als vorbekannte Konstruktionen ist und außerdem eine mehrfache und beliebige
Weitenveränderung sowie nach verschiedenen Seiten ermöglicht. Zudem wird durch die Haubenverstellbarkeit der Platz- und Bevorratungsaufwand verringert.

Die Verstellbarkeit der Schutzhaube kann auf verschiedene Weise erfolgen. In der bevorzugten Ausführungsform besteht die Schutzhaube aus einem mehrteiligen Haubenkorpus und einem Träger. Die Korpusteile können unterschiedliche Formen, insbesondere verschiedene seitliche Ausbauchungen haben. Die Korpusteile können gewechselt werden, wobei sich die gewünschte Innenraumweite durch Kombination entsprechender Korpusteile erzielen lässt. Besonders günstig ist eine gegenseitige Verbindbarkeit der Korpusteile, wobei der Haubenkorpus bzw. seine Korpusteile sich mit dem Träger lösbar verbinden lassen. Eine spiegelsymmetrische und komplementäre Ausbildung der Korpusteile erlaubt einen wahlfreien Anbau an der linken oder rechten Seite des Haubenkorpus. Hierdurch kann die Zahl der erforderlichen Korpusteile minimiert werden.

Die Mehrzahl von Korpusteilen ermöglicht eine optimale Anpassung der Innenraumweite an die jeweiligen Erfordernisse, wobei die äußere Breite nicht größer als notwendig gemacht werden muss. Die Störkontur der Schutzhaube kann dadurch klein gehalten werden. Ferner ist durch die Mehrstufigkeit eine Anpassung an unterschiedliche Einflussfaktoren möglich. Einerseits kann eine Anpassung an unterschiedliche Schwenkwinkel des Sägeblatts erfolgen. Andererseits ist eine Anpassung an unterschiedliche Sägeblattdurchmesser bzw. Blattüberstände über dem Maschinentisch möglich. Ein großes Sägeblatt hat z.B. eine größere seitliche Ausladung als ein kleines Sägeblatt und erfordert eine größere Innenraumweite.

Die Schutzhaube kann als Bausatz mit einer Palette von zwei, drei oder mehr verschiedenen Korpusteilen ausgebildet sein. Die Korpusteile können dabei eine flache Form oder eine ausgebauchte Form haben, wobei außerdem verschieden große Ausbauchungen möglich sind, um eine große Breite bedarfsgerechter Innenraumweiten abdecken zu können.

Die einzelnen Korpusteile können mit minimalem Lageraufwand bevorratet werden und bedarfsgerecht zu einem bevorzugt zweiteiligen Haubenkorpus zusammengesetzt werden. Die hierbei eingesetzte Verbindungstechnik hat den Vorteil, dass die Montage ohne zusätzliches Werkzeug erfolgen kann. Alle erforderlichen Verbindungselemente befinden sich an den Haubenteilen.

Die Schutzhaube kann eine Sicherheitseinrichtung aufweisen, mit der die jeweilige Konfiguration und Ausrichtung der Schutzhaube detektiert werden kann. Die Sicherheitseinrichtung kann mit der Steuerung und/oder der Schwenkeinrichtung der Sägemaschine verbunden sein, wobei die zulässigen Schwenkwinkel des jeweiligen Sägeblatts auf die jeweilige Haubenkonfiguration adaptiert und beschränkt werden können. Dies vermeidet Unfälle und Fehlbedienung sowie ein versehentliches Einschneiden des Sägeblatts in die Haubenwandung und eine damit einhergehende Beschädigung oder Zerstörung der Schutzhaube. Die Bedienungs- und Unfallsicherheit wird erhöht.

Die Sicherheitseinrichtung hat eigenständige erfinderische Bedeutung und lässt sich mit Erfolg auch bei vorbekannten Konstruktionen, insbesondere bei austauschbaren Schutzhauben mit fester Formgebung, einsetzen.

Die beanspruchte Schutzhaube kann zur Erstausrüstung von Sägemaschinen gehören und dort herstellerseitig angebaut sein, wobei z.B. der Träger bereits in die Maschine integriert ist. Die Schutzhaube kann aber auch an bestehenden Sägemaschinen nachgerüstet werden, wobei ein adaptierter Träger an geeigneter Stelle angebaut wird. Ferner können bestehende Haubenanordnungen umgebaut und mit dem beanspruchten Haubenkorpus sowie ggf. einem Träger ausgerüstet werden.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: eine perspektivische Darstellung einer Formatkreissäge mit einer verstellbaren Schutzhaube,
- Figur 2:: eine Stirnansicht der Formatkreissäge gemäß Pfeil II von Figur 1,
- Figur 3:: eine perspektivische Ansicht der Schutzhaube von Figur 1 und 2,
- Figur 4:: eine perspektivische Ansicht der Schutzhaube in einer Zwischenstellung bei der Verbindung von Träger und Haubenkorpus,
- Figur 5:: eine Ausschnittsvergrößerung der lösbaren Verbindung zwischen Träger und Haubenkorpus,
- Figur 6:: eine perspektivische Ansicht eines ausgebauchten Korpusteils,
- Figur 7:: eine bereichsweise aufgebrochene Seitenansicht einer Schutzhaube und
- Figur 8:: einen Schnitt durch die Schutzhaube gemäß Schnittlinie VIII-VIII von Figur 7.

Die Erfindung betrifft eine Schutzhaube (5) für Sägemaschinen (1). Die Erfindung betrifft ferner eine mit einer solchen Schutzhaube (5) ausgerüstete Sägemaschine (1). Ferner befasst sich die Erfindung mit einer Sicherheitseinrichtung (6) und einem Bausatz (43) für eine Schutzhaube (5).

Figur 1 und 2 zeigen eine Sägemaschine (1) mit mindestens einem rotierenden, kreisrunden Sägeblatt (2). In den Zeichnungen ist eine Kreissäge, insbesondere eine Formatkreissäge dargestellt, bei der das z.B. einzelne Sägeblatt (2) heb- und senkbar angeordnet ist und in der Arbeitsstellung mittels einer Schwenkeinrichtung (45) in verschiedene Schwenk- oder Kipplagen um eine im wesentlichen horizontale und in der Sägeblattebene oder parallel dazu verlaufende Achse geschwenkt werden kann. Wie Figur 2 verdeutlicht, kann das Sägeblatt (2) von der links angeordneten Bedienungsseite her gesehen nach vorn und hinten geschwenkt werden. Ferner kann das Sägeblatt (2) gewechselt werden, wobei im Durchmesser unterschiedlich große Sägeblätter eingesetzt werden können. Das Sägeblatt (2) ragt durch einen Schlitz im Maschinentisch (3), der z.B. als Besäumtisch ausgebildet sein kann. In Abhängigkeit vom Schwenkwinkel und vom Sägeblattdurchmesser ergeben sich unterschiedlich große seitliche Ausladungen des Sägeblatts (2).

Die Schutzhaube (5) dient dazu, das Sägeblatt (2) im Sägebetrieb zuverlässig abdecken zu können. Die Schutzhaube (5) kann an einem Halter (4) der Sägemaschine (1) fest oder lösbar angeordnet sein, wobei der Halter (4) eine Höhenverstellung für die Schutzhaube (5) aufweisen kann, mit der eine automatische Höhennachführung der Schutzhaube (5) je nach Werkstückhöhe möglich ist. Die Verstelleinrichtung kann außerdem noch weitere Verstellmöglichkeiten in ein oder mehreren Achsen für die Schutzhaube (5) bieten.

Die Sägemaschine (1) kann eine Absaugeinrichtung (36) aufweisen, die mit der Schutzhaube (5) in geeigneter Weise verbunden sein kann und mit der Späne, Staub und andere Partikel abgesaugt werden können. Die Schutzhaube (5) hat eine seitlich geschlossene Form mit einer unteren Haubenöffnung (13) zur Aufnahme des Sägeblatts (2) im Haubeninnenraum (10). An eine weitere und bevorzugt obere Haubenöffnung (12) kann die Absaugeinrichtung (36) angeschlossen sein.

Die Schutzhaube (5) weist eine veränderliche Form auf und ist in der Weite (w) ihres Innenraums (10) verstellbar. Die Weite (w) meint die quer zum Sägeblatt (2) gerichtete Haubenerstreckung. Die Schutzhaube (5) kann hierdurch an unterschiedliche Schwenkwinkel, variierende Durchmesser und entsprechend sich ändernde seitliche Ausladungen des Sägeblatts (2) angepasst werden. Diese Veränderung kann durch Veränderung der Schutzhaube selbst erfolgen. Die Weitenverstellbarkeit kann stufenlos oder in einer oder mehreren Stufen gegeben sein. Die Schutzhaube (5) kann außerdem bei Bedarf in ihrer Ausrichtung verändert und z.B. um die Hochachse gedreht werden. Diese Veränderungen der Haubenform sind in verschiedener Weise möglich.

In den gezeigten Ausführungsbeispielen besteht die Schutzhaube (5) aus einem Träger und einem formvariablen Haubenkorpus (8), die durch eine lösbare Verbindung (9) gekoppelt sind. Der Haubenkorpus (8) lässt sich in seiner Form verändern und kann auch in unterschiedlichen Ausrichtungen am Träger (7) montiert werden. Die lösbare Verbindung (9) von Träger (7) und Haubenkorpus (8) kann zu diesem Zweck eine Schiebeführung (32) mit einem Endanschlag und einer Arretiereinrichtung (34) aufweisen.

Der Träger (7) kann mit der Sägemaschine (1) und insbesondere mit deren Halter (4) in geeigneter Weise verbunden sein. In den gezeigten Ausführungsbeispielen besteht der Träger (7) aus zwei Tragarmen (37) die in Längsrichtung des Haubenkorpus (8) voneinander distanziert und beidseits eines hohlen Tragholms (35) angeordnet und daran befestigt sind. Der hohle Tragholm (35) kann Bestandteil des Trägers (7) oder des Halters (4) sein und kann mit der oberen Haubenöffnung (12) am Haubenkorpus (8) in Verbindung stehen, so dass hier Sägestaub etc. abgesaugt und über den Tragholm (35) zur Absaugeinrichtung (36) transportiert werden kann. In den anderen Bereichen deckt der Träger (7) den Haubenkorpus (8) nach oben hin ab und verschließt ihn. Der Haubenkorpus (8) hat ansonsten eine bis auf die untere und obere Haubenöffnung (12,13) geschlossene Form.

Wenn auf eine Absaugung verzichtet wird, können der Träger (7) und der Haubenkorpus (8) eine andere Formgebung aufweisen, wobei z.B. der Träger (7) einteilig ausgebildet sein kann. Er kann auch Bestandteil des Halters (4) sein.

Der Haubenkorpus (8) ist in der quer zum Sägeblatt (2) gerichteten Weite (w) seines Innenraums (10) veränderlich. Figur 8 zeigt hierfür verschiedene
Konfigurationsmöglichkeiten. In Figur 2 ist z.B. ein Haubenkorpus (8) mit großer und ggf. maximaler Weite (w) dargestellt, der das Sägeblatt (2) in den dargestellten beidseitigen Schwenkstellungen aufnehmen kann. Die Innenraumweite (w) des Haubenkorpus (8) kann bei der Veränderung an den jeweiligen Sägejob und die hierfür vorgesehene Sägeblattlage eingestellt werden, so dass die seitlichen Korpuswände eng an das Sägeblatt (2) angenähert werden können. Die äußere Störkontur des Haubenkorpus (8) kann dadurch klein gehalten und bedarfsgerecht gestaltet werden.

Der Haubenkorpus (8) ist mehrteilig ausgebildet und besteht aus mehreren austauschbaren Korpusteilen (16,17,18,19). In der gezeigten Ausführungsform ist der Haubenkorpus (8) zweiteilig und ist dabei aus jeweils zwei lösbar miteinander verbundenen Korpusteilen (16,17,18,19) zusammen gesetzt. Er weist eine längsgerichtete Trennebene (11) auf, die sich entlang der Hauptebene des aufrechten Sägeblatts (2) erstreckt. Die Trennebene (11) und die Hauptebene können fluchten oder in Parallellage benachbart sein.

Die Korpusteile (16,17,18,19) können eine unterschiedliche Formgebung haben. Ein Korpusteil (16) kann z.B. gemäß Figur 8 eine flache Form haben. Ein oder mehrere Korpusteile (17,18,19) können eine seitliche ausgebauchte Form besitzen, wobei gemäß Figur 8 die Korpusteile unterschiedliche große seitliche Ausbauchungen (21) haben können. Sie besitzen dabei eine Schalenform. Durch wechselnde Kombination von Korpusteilen (16,17,18,19) von unterschiedlicher Formgebung lässt sich der Haubenkorpus (8) auf unterschiedliche Innenraumweiten (w) einstellen.

Die Korpusteile (16,17,18,19) können ansonsten eine übereinstimmende Formgebung und insbesondere eine gleiche Länge aufweisen. Sie können direkt miteinander verbunden werden, wobei der Haubenkorpus (8) hierfür eine Verbindungseinrichtung (29) aufweist, die sich ohne Zusatzwerkzeug benutzen lässt. Die Korpusteile (16,17,18,19) sind vorzugsweise komplementär zueinander ausgebildet und können wahlweise auf der linken und rechten Seite des Haubenkorpus (8) angeordnet werden. Durch eine entsprechend spiegelbildliche Gestaltung können sie bei einem Seitenwechsel gedreht werden. Der Haubenkorpus (8) kann auch insgesamt in seiner Ausrichtung geändert und insbesondere um die Hochachse gedreht werden. Die lösbare Verbindung (9) und insbesondere die Schiebeführung (32) lässt dies zu.

Figur 8 zeigt verschiedene Kombinationsmöglichkeiten von Korpusteilen (16,17,18,19). Für eine schwach nach links geneigte Sägeblattlage kann z.B. in Figur 8 rechts ein flaches Korpusteil (16) mit einem ersten ausgebauchten Korpusteil (17) kombiniert werden, wobei sich eine relativ kleine Innenraumweite (w2) ergibt. Benutzt man andere gewölbte Korpusteile (18,19) mit einer jeweils stärkeren seitlichen Ausbauchung (21) ergeben sich größere Weiten (w3) und (w4). Wenn zwei flache Korpusteile (16) eingesetzt werden, ergibt sich eine besonders geringe Innenraumweite (w1), die für ein vertikales bzw. aufrechtes Sägeblatt (2) vorgesehen ist.

Die gezeigten Seitenausbauchungen nach links in Figur 8 lassen sich durch Vertauschen der Korpusteile (16,17,18,19) auch umdrehen und auf der rechten Seite anordnen, was durch die dortige gestrichelte Darstellung der Korpusteile (17,18,19) angedeutet ist. Das flache Korpusteil (16) wechselt in diesem Fall auf die linke Haubenseite. Andererseits können auch auf der linken und auf der rechten Seite ausgebauchte Korpusteile (17,18,19) miteinander in beliebiger Weise kombiniert werden. In Figur 2 ist hierfür z.B. die maximale beidseitige Ausbauchung und Innenraumweite (w) dargestellt.

Die Schutzhaube (5), insbesondere ihr Haubenkorpus (8), kann als Bausatz (43) mit zwei, drei oder mehr unterschiedlich geformten Korpusteilen (16,17,18,19) ausgebildet sein, aus dem sich der Bediener oder Betreiber der Sägemaschine (1) die gewünschte Art und Form der Schutzhaube (5) bedarfsweise zusammenstellen kann. Er braucht durch die wahlfreie linke und rechte Anbaumöglichkeit nur wenige Korpusteile (16,17,18,19) zu bevorraten, die durch ihre schlanke und nestfähige Form auch nur wenig Lagerplatz in Anspruch nehmen.

Die Korpusteile (16,17,18,19) stoßen jeweils an der längsgerichteten Trennebene (11) zusammen und bilden eine am Seitenumfang geschlossene Haubenform. Die Trennebene (11) kann bei der Haubeneinrichtung mittig über dem vertikal stehenden Sägeblatt (2) angeordnet werden, so dass dieses nach beiden Seiten einen korrekten Abstand zur jeweils benachbarten Haubenseitenwand hat.

Wie Figur 1 und 3 verdeutlichen, hat der Haubenkorpus (8) ein oder zwei stirnseitige Griffe (14). Er kann auch eine Rollenanordnung (15) aufweisen, die ein selbsttätiges Ausweichen und Klettern der Schutzhaube (5) gegenüber einem Werkstück ermöglicht. Die Korpusteile (16,17,18,19) sind derart ausgebildet, dass sie im zusammengesetzten Zustand zumindest einen Griff (14) und die mit ein oder mehreren Rollen (27) ausgerüstete Rollenanordnung (15) bilden.

Die Korpusteile (16,17,18,19) weisen hierzu gemäß Figur 6 stirnseitige Beschläge (25) mit einem schmalen Griffstück (26) an beiden Stirnseiten auf. Am einen Beschlag (25) ist am unteren Rand eine über die Beschlagkontur vorstehende Rolle (27) angeordnet, die eine größere Breite als das darüber liegende Griffstück (26) aufweist. Am anderen Beschlag (25) befindet sich eine hierzu komplementäre Ausnehmung (28), welche im zusammengesetzten Zustand die Rolle (27) aufnimmt. Wie Figur 8 verdeutlicht, stoßen die Beschläge (25) an der Trennebene (11) flächig zusammen und können miteinander verbunden werden. Die Griffstücke (26) bilden gemeinsam jeweils einen Griff (14). Durch die komplementäre Ausbildung greift die Rolle (27) am einem Korpusteil jeweils in die Ausnehmung (28) am anderen Korpusteil, so dass sie zusammen die Rollenanordnung (15) bilden.

Die Verbindungseinrichtung (29) weist gegenseitige Führungs- und Fixierelemente (30,31) an den Beschlägen (25) auf. Hierfür können z.B. die Führungselemente (30) als quer zur Trennebene (11) abstehende Stifte mit entsprechenden Aufnahmebohrungen am Beschlag (25) des anderen Korpusteil ausgebildet sein. Die Fixierelemente (31) können Rändelschrauben sein, die durch die Rollenachsen gesteckt werden und in ein Gegengewinde am anderen Korpusteil greifen. Der Haubenkorpus (8) kann durch diese Verbindungstechnik zu einem selbsttragenden und stabilen Einsatzteil gemacht werden, welches am Träger (7) lösbar befestigt werden kann.

Die Korpusteile (16,17,18,19) weisen jeweils einen Scheibenkörper (20) auf, an dem die Beschläge (25) befestigt sind. Der Scheibenkörper kann durchsichtig sein und z.B. aus Kunststoff bestehen. Die Scheibenkörper (20) können unterschiedliche Formgebungen haben. Das Korpusteil (16) kann einen flachen und im Wesentlichen ebenen Scheibenkörper (20) aufweisen. Bei den anderen Korpusteilen (17,18,19) kann der Scheibenkörper (20) eine schalenförmige seitliche Wölbung zur Bildung der unterschiedlichen Ausbauchungen (21) zeigen. Der Scheibenkörper (20) kann jeweils einen an den Stirnseiten und am oberen Rand (23) einen umlaufenden Flansch (22) aufweisen, der sich parallel zur Trennebene (11) erstreckt und an dem die stirnseitigen Beschläge (25) montiert werden.

Für die lösbare Verbindung (9) weisen der Träger (7) und der Haubenkorpus (8) Verbindungselemente (38,39) auf, die z.B. formschlüssig ineinander greifen können und eine Führung (32) bilden. Falls es sich hierbei um eine Schiebeführung handelt, sind die Verbindungselemente (33,38) längs der Haubenlängsachse bzw. Trennebene (11) ausgerichtet. Die Korpusteile (16,17,18,19) können hierbei jeweils eigene Verbindungselemente (33) aufweisen, die z.B. als längsgerichtete und am oberen Scheibenrand (23) sowie am dortigen Flanschbereich befestigte Leisten ausgebildet sind. Die Leisten (33) springen seitlich weniger weit vor als die Beschläge (25), so dass sich beim zusammengebauten Haubenkorpus (8) ein Freiraum zwischen den Leisten (33) ergibt, der zur Bildung der oberen Haubenöffnung (12) im Bereich des Tragholms (35) dient und der ansonsten durch die Tragarme (37) und deren

Verbindungselemente (38) abgedeckt und geschlossen wird.

Der Träger (7) bzw. seine Trägerarme (37) weisen eine Leistenaufnahme (38) mit beidseitigen Ausnehmungen (39) auf, die als längsgerichtete, seitliche offene Nuten ausgebildet sind und in die die Leisten (33) eingeschoben werden können. Mittels der Arretiereinrichtung (34), z.B. einer am Tragholm (35) angeordneten drehbaren Klemmeinrichtung mit einem Exzenter oder dergleichen, können die Verbindungselemente (33,38) geklemmt werden.

Die Schutzhaube (5) kann eine Sicherheitseinrichtung (6) aufweisen, die sich auch bei konventionellen Schutzhauben mit starrer Formgebung einsetzen lässt. Über die Sicherheitseinrichtung (6) kann die Ausrichtung der Schutzhaube bzw. des Haubenkorpus (8) detektiert werden. Für die erfindungsgemäße verstellbare Schutzhaube (5) kann zusätzlich eine Identifizierung der Korpusteile (16,17,18,19) in der Paarung und deren Ausrichtung, d.h. links- oder rechtsseitige Anordnung, detektiert werden. Zudem lässt sich feststellen, ob der Haubenkorpus (8) bzw. seine Korpusteile (16,17,18,19) korrekt in der lösbaren Verbindung (9) zum Träger (7) aufgenommen und beispielsweise bis zum Anschlag der Schiebeführung (32) geschoben sind. Diese Anschlagstellung kann auch bei Einsatz einer konventionellen Schutzhaube mit starrer Formgebung genutzt werden.

Die Sicherheitseinrichtung (6) weist ein Signalelement (40) am Haubenkorpus (8) zur Signalisierung von dessen Form und Ausrichtung sowie eine Erfassungseinrichtung (41) am Träger (7) zu dessen Detektion auf. Hierfür gibt es unterschiedliche Gestaltungsmöglichkeiten. Die Anordnung kann auch umgekehrt werden. Das Detektionsergebnis kann auf unterschiedliche Weise ausgewertet und verwendet werden.

In der bevorzugten und gezeigten Ausführung haben die Korpusteile (16,17,18,19) jeweils ein eigenes Signalelement (40). Dieses kann eine Kodierung aufweisen. Wie Figur 5 und 6 verdeutlichen, kann ein Signalelement (40) am Verbindungselement (33) der Korpusteile (16,17,18,19) angeordnet sein. Das Signalelement (40) kann von mehreren Formmerkmalen, z.B. eingeformten Mulden an der Leistenoberseite mit einer bestimmten lokalen Anordnung, gebildet werden. Über die Muldenanordnung wird der Typ des Korpusteils (16,17,18,19) und dessen Ausrichtung, d.h. linke oder rechte Anordnung, am Haubenkorpus (8) signalisiert.

Die Erfassungseinrichtung (41) ist z.B. am Träger (7) angeordnet und weist einen oder mehrere Sensoren (42) zur Erfassung des oder der Signalelemente (40) und seiner oder ihrer Kodierung auf. Bei der gezeigten Anordnung von zwei Mulden an den Leisten (33) sind am Träger (7) beidseits der Trennebene (11) jeweils zwei Sensoren (42) angeordnet. Die Sensorpaare sind ferner in Haubenlängsrichtung zueinander versetzt. Die Sensoren (42) können z.B. induktive oder kapazitive Näherungsschalter sein, welche die unter ihnen angeordnete Leistenoberfläche oder Muldenbildung erkennen und unterscheiden können.

Die Erfassungseinrichtung (41) kann an geeigneter Stelle des Trägers (7) angeordnet sein. Im gezeigten Ausführungsbeispiel befindet sie sich im Bereich der oberen Haubenöffnung (12) und kann im hohlen Innenraum des Tragholms (35), insbesondere an dessen vorderen und hinteren Rand in Haubenlängsrichtung angeordnet sein. Diese Anordnung schützt die Sensoren (42) und behindert nicht die Haubenabsaugung.

Varianten der gezeigten und beschriebenen
Ausführungsformen sind in verschiedener Weise möglich. Die Schutzhaube (5) kann aus ggf. stufenlos verstellbaren und insbesondere flexiblen Wänden bestehen, die verformbar oder in ihrer gegenseitigen Lage, z.B. in einer Teleskopanordnung, veränderlich sind. Hierbei ist z.B. auch eine Faltkonstruktion oder eine Balgkonstruktion möglich. Es ist ferner möglich, die Beschläge (25) zu einem bügelförmigen und ggf. mit einer oberen Haubenöffnung (12) versehenen Teil miteinander zu verbinden und an diesem Bügelteil seitlich Scheibenkörper mit unterschiedlichen Wölbungen lösbar anzubauen. Die Scheibenkörper können eine flache oder eine unterschiedlich ausgebauchte Form haben. Es ist außerdem möglich, einen Beschlag als balkenförmiges Tragteil auszubilden und hier unterschiedlich stark gewölbte Scheibenkörper lösbar einzuhängen. Die genannten Beschläge können in diesen Varianten über die lösbare Verbindung mit dem Träger gekoppelt werden, wobei die lösbare Verbindung bzw. Führung entsprechend angepasst ist. Ferner können die vorbeschriebenen Verbindungstechniken variiert werden. Für die Verbindung der Korpusteile (16,17,18,19) untereinander oder mit einem anderen vorgenannten Beschlag können geeignete Schnellverschlüsse, z.B. Bügelverschlüsse oder dergleichen, vorgesehen sein.

Die Sicherheitseinrichtung (6) kann ebenfalls abgewandelt werden. Das Signalelement (40) kann anders ausgebildet und angeordnet sein, z.B. als Magnet, seitliche Bohrung in der Leiste oder dgl. und kann auch in der Zahl seiner Komponenten variieren. Hierbei kann sich z.B. ein einzelnes Signalelement (40) an einer konventionellen formstarren Schutzhaube befinden. Wenn ein verformbarer oder seitlich ausziehbarer Haubenkorpus eingesetzt wird, ist das Signalelement (40) in geeigneter Weise mit der Verstellung gekoppelt und entsprechend ausgebildet. Entsprechend der vorgenannten Abwandlungen ist auch die Erfassungseinrichtung (41) anders gestaltet und angeordnet. Sie kann ferner zur Signalisierung des Detektionsergebnisses mit einer Anzeige, einer akustischen oder optischen Warneinrichtung oder dgl. verbunden sein. Es gibt auch andere Auswerte- und Reaktionsmöglichkeiten, z.B. ein voller Stop der Sägemaschine (1), eine Speicherung der Detektionsergebnisse für eine Dokumentation, z.B. im Rahmen einer Qualitätssicherung oder dgl..

Von den vorbeschriebenen Ausführungsbeispielen haben die nachfolgenden Merkmale eine bevorzugte Bedeutung, die sie jeweils einzeln für sich genießen. Bedeutung haben die Merkmale auch in verschiedenen Kombination untereinander. Die Schutzhaube (5) ist in ihrer Ausrichtung und Weite, insbesondere der Weite (w) eines Innenraums (10) ihres Haubenkorpus (8), veränderlich und ist an unterschiedliche Schräglagen und Größen eines schwenkbaren Sägeblatts (2) anpassbar. Die Schutzhaube (5) ist mit einem verstellbaren Halter (4) einer Sägemaschine (1) verbindbar.

Die Schutzhaube (5) weist einen Haubenkorpus (8) und einen Träger (7) auf, wobei diese Haubenteile (7,8) bevorzugt in einer lösbaren Verbindung (9) stehen. Die Verbindung (9) kann z.B. von einer Schiebeführung (32) und einer Arretiereinrichtung (34) gebildet werden.
Die Schutzhaube (5) weist einen mehrteiligen Haubenkorpus (8) auf, der z.B. als Bausatz (43) mit drei oder mehr wechselbaren Korpusteilen (16,17,18,19) ausgebildet ist. Ein Haubenkorpus (8) ist bevorzugt aus jeweils zwei lösbar miteinander verbundenen Korpusteilen (16,17,18,19) zusammengesetzt. Die Korpusteile (16,17,18,19) können gleiche oder unterschiedliche Formen haben. Ein Korpusteil (16) kann z.B. eine flache Form und ein anderes Korpusteil (17,18,19) eine seitlich ausgebauchte Form aufweisen. Mehrere Korpusteile (17,18,19), z.B. innerhalb eines Bausatzes (43), können unterschiedlich große seitliche Ausbauchungen (21) aufweisen.
Ein Haubenkorpus (8) kann mindestens einen stirnseitigen Griff (14) und eine Rollenanordnung (15) aufweisen.

Die Korpusteile (16,17,18,19) eines mehrteiligen Haubenkorpus (8) können einen flachen oder gewölbten und ggf. durchsichtigen Scheibenkörper (20) aufweisen. Ein Scheibenkörper (20) der Korpusteile (16,17,18,19) kann einen umlaufenden Flansch (22) im Bereich einer längsgerichten Trennebene (11) aufweisen.
Die Korpusteile (16,17,18,19) weisen am oberen Rand (23) ein Verbindungselement (33) für die lösbare und formschlüssige, beidseitige Verbindung (9) mit einem Verbindungselement (38) des Trägers (7) auf, wobei das Verbindungselement (33) z.B. als längsgerichtete und am oberen Flanschbereich befestigte Leiste ausgebildet ist. Der Träger (7) kann eine Leistenaufnahme (38) mit beidseitigen Ausnehmungen (39) aufweisen. Ein Träger (7) kann zwei in Längsrichtung distanzierte und beidseits eines hohlen Tragholms (35) angeordnete Tragarme (37) mit Verbindungselementen (38) aufweisen.
Die Schutzhaube (5), insbesondere deren Haubenkorpus (8), kann eine Sicherheitseinrichtung (6) mit einem Signalelement (40) aufweisen. Ein solches Signalelement (40) kann an einem Verbindungselement (33) von Korpusteilen (16,17,18,19) angeordnet sein und von mehreren Mulden mit codierter Anordnung gebildet sein. Eine am Träger (7) angeordnete Erfassungseinrichtung (41) kann mehrere Sensoren (42) zur Erfassung einer codierten Muldenanordnung aufweisen. Eine Erfassungseinrichtung (41) am Träger (7) kann im Bereich der oberen Haubenöffnung (12) angeordnet sein.

### BEZUGSZEICHENLISTE

- 1: Sägemaschine, Formatkreissäge
- 2: Sägeblatt, Kreissägeblatt
- 3: Maschinentisch, Besäumtisch
- 4: Halter
- 5: Schutzhaube
- 6: Sicherheitseinrichtung
- 7: Träger
- 8: Haubenkorpus, Einsatzteil
- 9: lösbare Verbindung
- 10: Innenraum
- 11: Trennebene
- 12: Haubenöffnung oben
- 13: Haubenöffnung unten
- 14: Griff
- 15: Rollenanordnung
- 16: Korpusteil, flach
- 17: Korpusteil, bauchig
- 18: Korpusteil, bauchig
- 19: Korpusteil, bauchig
- 20: Scheibenkörper
- 21: Ausbauchung
- 22: Flansch
- 23: Rand oben
- 24: Rand unten
- 25: Beschlag
- 26: Griffstück
- 27: Rolle
- 28: Ausnehmung
- 29: Verbindungseinrichtung
- 30: Führungselement, Stift
- 31: Fixierelement, Rändelschraube
- 32: Führung, Schiebeführung
- 33: Verbindungselement, Leiste
- 34: Arretiereinrichtung, Klemmeinrichtung
- 35: Tragholm
- 36: Absaugeinrichtung
- 37: Tragarm
- 38: Verbindungselement, Leistenaufnahme
- 39: Ausnehmung, Nut
- 40: Signalelement, Mulde
- 41: Erfassungseinrichtung
- 42: Sensor
- 43: Bausatz
- 44: Steuerung
- 45: Schwenkeinrichtung

- w: Innenweite

## Patentansprüche

1. Schutzhaube für rotierende und schwenkbare Sägeblätter (2) an einer Sägemaschine (1), wobei die Schutzhaube (5) eine seitlich geschlossene Form mit einer unteren Haubenöffnung (13) zur Aufnahme des Sägeblatts (2) in einem Haubeninnenraum (10) aufweist, **dadurch gekennzeichnet, dass** die Schutzhaube (5) eine veränderliche Form aufweist und in der Weite (w) ihres Innenraums (10) verstellbar und an unterschiedliche Schwenkwinkel, variierende Durchmesser und entsprechend sich ändernde seitliche Ausladungen des Sägeblatts (2) anpassbar ist.

2. Schutzhaube nach Anspruch 1, **dadurch gekennzeichnet, dass** die Schutzhaube (5) einen Träger (7) und einen formvariablen Haubenkorpus (8) aufweist, die lösbar miteinander verbunden (9) sind.

3. Schutzhaube nach Anspruch 1 oder 2, **dadurch gekennzeichnet, dass** der Haubenkorpus (8) in unterschiedlichen Ausrichtungen am Träger (7) montierbar ist.

4. Schutzhaube nach Anspruch 1, 2 oder 3, **dadurch gekennzeichnet, dass** der Träger (7) den seitlich geschlossenen Haubenkorpus (8) nach oben abdeckt, ggf. bis auf eine obere und an eine Absaugeinrichtung (36) anschließbare Haubenöffnung (12).

5. Schutzhaube nach einem der vorhergehenden Ansprüche, **dadurch gekennzeichnet, dass** die Schutzhaube (5) einen Haubenkorpus (8) mit zwei oder mehr austauschbaren Korpusteile (16,17,18,19) aufweist.

6. Schutzhaube nach einem der vorhergehenden Ansprüche, **dadurch gekennzeichnet, dass** die Korpusteile (16,17,18,19) unterschiedliche Formen, insbesondere unterschiedlich große seitliche Ausbauchungen (21) aufweisen, wobei der Haubenkorpus (8) durch wechselnde Kombination von Korpusteilen (16,17,18,19) auf unterschiedliche Weiten einstellbar ist.

7. Schutzhaube nach einem der vorhergehenden Ansprüche, **dadurch gekennzeichnet, dass** der Haubenkorpus (8) eine Verbindungseinrichtung (29) zur direkten gegenseitigen Verbindung der Korpusteile (16,17,18,19) aufweist, wobei die Korpusteile (16,17,18,19) am oberen Rand (23) ein Verbindungselement (33) für die lösbare und formschlüssige, beidseitige Verbindung (9) mit einem Verbindungselement (38) eines Trägers (7) aufweisen.

8. Schutzhaube nach einem der vorhergehenden Ansprüche, **dadurch gekennzeichnet, dass** die Schutzhaube (5) einen mehrteiligen Haubenkorpus (8) mit einer längsgerichte Trennebene (11) aufweist, wobei die Korpusteile (16,17,18,19) komplementär für eine wahlweise linke und rechte Anordnung ausgebildet sind.

9. Schutzhaube nach einem der vorhergehenden Ansprüche, **dadurch gekennzeichnet, dass** die Korpusteile (16,17,18,19) stirnseitige Beschläge (25) mit einem Griffstück (26) und einer Rolle (27) oder einer hierzu komplementären Ausnehmung (28) aufweisen, wobei eine Verbindungseinrichtung (29) gegenseitige Führungs- und Fixiereelemente (30,31) an den Beschlägen (25) aufweist.

10. Schutzhaube nach einem der vorhergehenden Ansprüche, **dadurch gekennzeichnet, dass** die Schutzhaube (5) eine Sicherheitseinrichtung (6) zur Erkennung ihrer Ausrichtung und Weite aufweist.

11. Schutzhaube nach einem der vorhergehenden Ansprüche, **dadurch gekennzeichnet, dass** eine Sicherheitseinrichtung (6) der Schutzhaube (5) ein Signalelement (40) am Haubenkorpus (8) zur Signalisierung von dessen Form und Ausrichtung und eine Erfassungseinrichtung (41) am Träger (7) aufweist.

12. Schutzhaube nach einem der vorhergehenden Ansprüche, **dadurch gekennzeichnet, dass** eine Sicherheitseinrichtung (6) der Schutzhaube (5) ein an Korpusteilen (16,17,18,19) eines Haubenkorpus (8) angeordnetes Signalelement (40) mit einer Codierung aufweist.

13. Sägemaschine mit einem rotierenden und schwenkbaren Sägeblatt (2) sowie einer an die Sägeblattlage anpassbaren Schutzhaube (5), wobei die Schutzhaube (5) eine seitlich geschlossene Form mit einer unteren Haubenöffnung (13) zur Aufnahme des Sägeblatts (2) in einem Haubeninnenraum (10) aufweist, **dadurch gekennzeichnet, dass** die Schutzhaube (5) eine veränderliche Form aufweist und in der Weite (w) ihres Innenraums (10) verstellbar und an unterschiedliche Schwenkwinkel, variierende Durchmesser und entsprechend sich ändernde seitliche Ausladungen des Sägeblatts (2) anpassbar ist.

14. Sägemaschine nach Anspruch 13, **dadurch gekennzeichnet, dass** die Schutzhaube (5) nach mindestens einem der Ansprüche 2 bis 12 ausgebildet ist.

15. Sägemaschine nach Anspruch 13 oder 14, **dadurch gekennzeichnet, dass** die Sägemaschine (1) einen hohlen Halter (4) mit einer Höhenverstellung aufweist, der mit einer Absaugeinrichtung (36) einer Schutzhaube (5) verbunden ist, wobei eine Sicherheitseinrichtung (6) der Schutzhaube (5) mit einer Steuerung (44) und/oder einer Schwenkeinrichtung (45) für das Sägeblatt (2) verbunden ist.

## Claims

1. Protective hood for rotating and pivotable saw blades (2) of a machine saw (1), wherein the protective hood (5) has a laterally closed shape having a lower hood opening (13) for accommodating the saw blade (2) in a hood interior (10), **characterized in that** the protective hood (5) has a variable shape and the width (w) of its interior (10) is adjustable and adaptable to different pivot angles, varying diameters and correspondingly changing lateral projections of the saw blade (2).

2. Protective hood according to Claim 1, **characterized in that** the protective hood (5) has a carrier (7) and a basic hood structure (8) of variable shape, which are connected (9) releasably together.

3. Protective hood according to Claim 1 or 2, **characterized in that** the basic hood structure (8) is mountable on the carrier (7) in different orientations.

4. Protective hood according to Claim 1, 2 or 3, **characterized in that** the carrier (7) covers the laterally closed basic hood structure (8) upwardly, optionally as far as an upper hood opening (12) that is connectable to a suction-extraction device (36).

5. Protective hood according to one of the preceding claims, **characterized in that** the protective hood (5) has a basic hood structure (8) having two or more exchangeable basic structure parts (16, 17, 18, 19).

6. Protective hood according to one of the preceding claims, **characterized in that** the basic structure parts (16, 17, 18, 19) have different shapes, in particular lateral bulges (21) of different sizes, wherein the basic hood structure (8) is settable to different widths by changing the combination of basic structure parts (16, 17, 18, 19).

7. Protective hood according to one of the preceding claims, **characterized in that** the basic hood structure (8) has a connecting device (29) for direct mutual connection of the basic structure parts (16, 17, 18, 19), wherein the basic structure parts (16, 17, 18, 19) have at the upper periphery (23) a connecting element (33) for releasable and form-fitting connection (9) on both sides to a connecting element (38) of a carrier (7).

8. Protective hood according to one of the preceding claims, **characterized in that** the protective hood (5) has a multi-part basic hood structure (8) having a longitudinally directed parting plane (11), wherein the basic structure parts (16, 17, 18, 19) are formed in a complementary manner for an optional left-hand and right-hand arrangement.

9. Protective hood according to one of the preceding claims, **characterized in that** the basic structure parts (16, 17, 18, 19) have end-side fittings (25) having a grip piece (26) and a roller (27) or a recess (28) that is complementary thereto, wherein a connecting device (29) has mutual guiding and fixing elements (30, 31) on the fittings (25).

10. Protective hood according to one of the preceding claims, **characterized in that** the protective hood (5) has a safety device (6) for detecting the orientation and width thereof.

11. Protective hood according to one of the preceding claims, **characterized in that** a safety device (6) of the protective hood (5) has a signalling element (40) on the basic hood structure (8) for signalling the shape and orientation thereof and a sensing device (41) on the carrier (7).

12. Protective hood according to one of the preceding claims, **characterized in that** a safety device (6) of the protective hood (5) has a signalling element (40), arranged on basic structure parts (16, 17, 18, 19) of a basic hood structure (8), having coding.

13. Machine saw having a rotating and pivotable saw blade (2) and also a protective hood (5) that is adaptable to the saw blade position, wherein the protective hood (5) has a laterally closed shape having a lower hood opening (13) for accommodating the saw blade (2) in a hood interior (10), **characterized in that** the protective hood (5) has a variable shape and the width (w) of its interior (10) is adjustable and adaptable to different pivot angles, varying diameters and correspondingly changing lateral projections of the saw blade (2).

14. Machine saw according to Claim 13, **characterized in that** the protective hood (5) is formed according to one of Claims 2 to 12.

15. Machine saw according to Claim 13 or 14, **characterized in that** the machine saw (1) has a height-adjustable hollow holder (4) which is connected to a suction-extraction device (36) of a protective hood (5), wherein a safety device (6) of the protective hood (5) is connected to a controller (44) and/or a pivoting device (45) for the saw blade (2).

## Revendications

1. Capot protecteur pour lames de scie (2) rotatives et pivotantes sur une machine à scier (1), le capot protecteur (5) présentant une forme latéralement fermée avec une ouverture de capot (13) inférieure pour recevoir la lame de scie (2) dans un espace intérieur de capot (10), **caractérisé en ce que** le capot protecteur (5) présente une forme modifiable, la largeur (w) de son espace intérieur (10) peut être réglée et il peut être adapté à différents angles de pivotement, à des diamètres variables et à des saillies latérales de la lame de scie (2) variant de manière correspondante.

2. Capot protecteur selon la revendication 1, **caractérisé en ce que** le capot protecteur (5) présente un support (7) et un corps de capot (8) de forme variable qui sont reliés l'un à l'autre de manière libérable.

3. Capot protecteur selon la revendication 1 ou 2, **caractérisé en ce que** le corps de capot (8) peut être monté sur le support (7) dans des orientations différentes.

4. Capot protecteur selon la revendication 1, 2 ou 3, **caractérisé en ce que** le support (7) recouvre vers le haut le corps de capot (8) fermé latéralement, éventuellement jusqu'à une ouverture de capot (12) supérieure et pouvant être raccordée à un dispositif d'aspiration (36).

5. Capot protecteur selon l'une quelconque des revendications précédentes, **caractérisé en ce que** le capot protecteur (5) présente un corps de capot (8) doté de deux ou plus de deux parties de corps remplaçables (16, 17, 18, 19).

6. Capot protecteur selon l'une quelconque des revendications précédentes, **caractérisé en ce que** les parties de corps (16, 17, 18, 19) présentent différentes formes, en particulier des bombements (21) latéraux de différentes tailles, le corps de capot (8) pouvant être ajusté à des largeurs différentes par une combinaison changeante de parties de corps (16, 17, 18, 19).

7. Capot protecteur selon l'une quelconque des revendications précédentes, **caractérisé en ce que** le corps de capot (8) présente un dispositif de liaison (29) pour la liaison mutuelle directe des parties de corps (16, 17, 18, 19), les parties de corps (16, 17, 18, 19) présentant sur le bord supérieur (23) un élément de liaison (33) pour la liaison (9) libérable et par complémentarité de formes des deux côtés à un élément de liaison (38) d'un support (7).

8. Capot protecteur selon l'une quelconque des revendications précédentes, **caractérisé en ce que** le capot protecteur (5) présente un corps de capot (8) en plusieurs parties doté d'un plan de séparation (11) orienté longitudinalement, les parties de corps (16, 17, 18, 19) étant réalisées de manière complémentaire pour un agencement au choix à gauche et à droite.

9. Capot protecteur selon l'une quelconque des revendications précédentes, **caractérisé en ce que** les parties de corps (16, 17, 18, 19) présentent des garnitures frontales (25) comprenant une pièce de préhension (26) et un rouleau (27) ou un évidement (28) complémentaire correspondant, un dispositif de liaison (29) présentant des éléments de guidage et de fixation (30, 31) mutuels sur les garnitures (25).

10. Capot protecteur selon l'une quelconque des revendications précédentes, **caractérisé en ce que** le capot protecteur (5) présente un dispositif de sécurité (6) pour détecter son orientation et sa largeur.

11. Capot protecteur selon l'une quelconque des revendications précédentes, **caractérisé en ce qu'**un dispositif de sécurité (6) du capot protecteur (5) présente un élément de signal (40) sur le corps de capot (8) pour la signalisation de sa forme et de son orientation et un dispositif de détection (41) sur le support (7).

12. Capot protecteur selon l'une quelconque des revendications précédentes, **caractérisé en ce qu'**un dispositif de sécurité (6) du capot protecteur (5) présente un élément de signal (40), disposé sur des parties de corps (16, 17, 18, 19) d'un corps de capot (8), comprenant une codification.

13. Machine à scier comprenant une lame de scie (2) rotative et pivotante ainsi qu'un capot protecteur (5) pouvant être adapté à la position de la lame de scie, le capot protecteur (5) présentant une forme latéralement fermée avec une ouverture de capot (13) inférieure pour recevoir la lame de scie (2) dans un espace intérieur de capot (10), **caractérisée en ce que** le capot protecteur (5) présente une forme modifiable, la largeur (w) de son espace intérieur (10) peut être réglée et il peut être adapté à différents angles de pivotement, à des diamètres variables et à des saillies latérales de la lame de scie (2) variant de manière correspondante.

14. Machine à scier selon la revendication 13, **caractérisée en ce que** le capot protecteur (5) est réalisé selon au moins l'une quelconque des revendications 2 à 12.

15. Machine à scier selon la revendication 13 ou 14, **caractérisée en ce que** la machine à scier (1) présente un support creux (4) présentant un réglage en hauteur qui est relié à un dispositif d'aspiration (36) d'un capot protecteur (5), un dispositif de sécurité (6) du capot protecteur (5) étant relié à une commande (44) et/ou à un dispositif de pivotement (45) pour la lame de scie (2).
